# EUROPÄISCHE PATENTSCHRIFT

(11) **EP 0 610 536 B1**
(45) Veröffentlichungstag und Bekanntmachung des Hinweises auf die Patenterteilung: **15.01.1997**
(21) Anmeldenummer: 93102128.1
(22) Anmeldetag: 11.02.1993
(51) Int. Cl.: B65H 33/04

(54) **Verfahren zum Einbringen eines Zählstreifens in einen Bogenstapel, Vorrichtung zur Durchführung des Verfahrens sowie Zählstreifenband hierfür**
Method and means for inserting a tab in a stack of sheets and the relevant counting tab
Procédé et dispositif pour insérer un ruban de comptage dans une pile de feuille et ledit ruban de comptage

(43) Veröffentlichungstag der Anmeldung: 17.08.1994
(73) Patentinhaber: Schaffner, Georg, D-41470 Neuss (DE)
(72) Erfinder:
(74) Vertreter: Paul, Dieter-Alfred, Dipl.-Ing.

(56) Entgegenhaltungen:
- DE-A- 4 127 102
- GB-A- 2 083 004

## Beschreibung

Die Erfindung betrifft ein Verfahren zum Einbringen eines Zählstreifens in einen Bogenstapel, insbesondere Papierbogenstapel, nach dem Oberbegriff des Anspruchs (1). Sie betrifft ferner eine Vorrichtung zur Durchführung dieses Verfahrens nach dem Oberbegriff des Anspruchs (7) sowie ein Zählstreifenband zur Durchführung des Verfahrens und für die vorgenannte Vorrichtung.

Die aus einer Papiermaschine kommende Papierbahn wird gewöhnlich in der Weise zu Papierbögen eines gewünschten Formats verarbeitet, daß die Papierbahn zunächst vor oder beim Aufrollen in einem Längsschneider in mehrere Teilbahnen aufgeteilt wird und daß dann die aus den Teilbahnen gebildeten Rollen einem Querschneider zugeführt werden, in dem die Teilbahnen von den Rollen abgerollt und in einzelne Papierblätter aufgeteilt werden. Diese Papierblätter werden dann auf einem Endlosförderer bis zu einer Stapeleinrichtung befördert, und zwar teilweise in Schuppenform übereinanderliegend. In der Stapeleinrichtung werden sie übereinander gestapelt. Wenn eine bestimmte Anzahl von Bögen gestapelt ist, wird der Bogenstapel abtransportiert.

Damit die Anzahl der den Bogenstapel bildenden Bögen von außen erkennbar und abzählbar ist, werden nach einer bestimmten Anzahl von Bögen sogenannte Zählstreifen zwischen die Bögen gelegt, die dann auf einer Seite des Bogenstapels herausragen und die einzelnen Riesstapel, aus denen der Bogenstapel besteht, gegeneinander abgrenzen. Das Einbringen der Zählstreifen geschieht automatisch durch eine Zählstreifenzuführeinrichtung, die einen flachen Führungskanal aufweist, der seitlich oder gegen die Laufrichtung auf den Bogenstapel gerichtet ist, und zwar jeweils in dem Bereich, wo die Bögen auf den schon vorhandenen Bogenstapel fallen. Am Ende des Führungskanals ist eine Schneideinrichtung vorgesehen, mit der jeweils ein Zahlstreifen von einem Zählstreifenband abgeschnitten wird, bevor er zwischen zwei Bögen eingebracht wird. Die Steuerung der Zählstreifenzuführeinrichtung geschieht mit Hilfe einer an der Fördereinrichtung angebrachten Zähleinrichtung. Solche Zähleinrichtungen arbeiten im allgemeinen nach optischen Verfahren, beispielsweise indem sie die freien Abstände zwischen zwei Papierbögen erfassen.

Das Verfahren und die Vorrichtung nach dem Stand der Technik arbeitet nicht befriedigend genau. So kann es passieren, daß ein von der Zählstreifenzuführeinrichtung ausgestoßener Zählstreifen genau auf die Kante eines Bogens trifft und dann nicht zwischen zwei Bögen zu liegen kommt, sondern herabfällt. Dies führt dazu, daß der Stapel von Hand nachgezählt werden muß. Ungenauigkeiten entstehen auch dadurch, daß die einzelnen Papierbögen nicht immer gleichmäßig auf den Bogenstapel fallen. Die hierbei verdrängte Luft entweicht nämlich unterschiedlich schnell, was zur Folge hat, daß der Zählstreifen nicht an der vorgesehenen Stelle eingebracht wird, sondern vorher oder nachher. Diese systembedingten Nachteile veranlassen die Papierfabriken dazu, dem Verarbeiter sicherheitshalber eine Überzahl von Papierbögen mitzugeben, um Reklamationen zu vermeiden. Da dieses Mehr an Papierbögen nicht bezahlt wird, entstehen entsprechende Verluste. Ein weiterer Nachteil besteht darin, daß die Zugänglichkeit zur Stapeleinrichtung durch die Zählstreifenzuführeinrichtung behindert wird, insbesondere wenn sich deren Führungskanal gegen die Laufrichtung erstreckt.

Daneben ist es bekannt, Zählstreifen auch schon beim Herantransport der Bögen einzulegen, um die Grenzen zweier Riesstapel zu kennzeichnen (DE-AS-1 245 70̸3). Für das Einlegen des Zählstreifens wird dabei eine dem Bogenstrom zugewandte Zählstreifenzuführeinrichtung verwendet, die einen Speicher für ein Zählstreifenband und eine Ausbringeinrichtung zum Anbringen der Zählstreifen an den dafür vorgesehenen Bogen aufweist. Von dem Zählstreifenband werden Zählstreifen abgeschnitten, V-förmig geknickt und so ausgebracht, daß die Vorderkante eines Bogens mit einer entsprechenden Fächerung zwischen die sich V-förmig öffnenden Schenkel des Zählstreifens einfährt und diesen auf diese Weise mitnimmt.

Das Knicken der Zahlstreifen und die Auffächerung der Bögen verlangt einen erheblichen maschinellen Aufwand und ein exaktes Zusammenwirken der beiden Maschinenelemente. Bei längerem Stillstand besteht die Gefahr, daß der Zählstreifen sich aufgrund nachlassender Elastizität nicht hinreichend öffnet und gegen Bogenkanten stößt und dann weggestoßen wird oder nicht exakt zwischen zwei Bögen zu liegen kommt. Außerdem kann er beim nachfolgenden Transportvorgang herausfallen, weil er nur lose eingelegt ist.

Der Erfindung liegt deshalb die Aufgabe zugrunde, ein Verfahren sowie eine Vorrichtung bereitzustellen, mit dem bzw. der Zählstreifen zur Abgrenzung eines Riesstapels derart in einen Bogenstrom eingebracht werden, daß der Riesstapel exakt nach der vorgesehenen Anzahl der Bögen und mit hoher Sicherheit begrenzt wird.

Diese Aufgabe wird - was das Verfahren angeht - erfindungsgemäß dadurch gelöst, daß auf den jeweils zuletzt herangeführten Bogen für einen Riesstapel ein einseitig und dort nur teilweise mit einem Haftklebstoff versehender Zählstreifen obenseitig derart aufgeklebt wird, daß der über diesen Bogen vorstehende Teil des Zählstreifens klebstofffrei ist.

Nach der Erfindung erfolgt die Anbringung des Zählstreifens an einem ausgezählten Bogen mittels eines Haftklebstoffs, wodurch gesichert ist, daß der einmal auf dem Papierbogen aufgeklebte Zählstreifen beim Weitertransport und bei der Bogenablage in der Stapeleinrichtung nicht verloren geht. Dabei erfolgt die Befestigung jeweils so, daß der später herausragende Teil des Zählstreifens klebstofffrei ist und somit keine Gefahr besteht, daß der Zählstreifen an dem darunter liegenden Bogen anklebt. Im Unterschied zur der DE-AS-1 245 70̸3 wird dabei der Zählstreifen nicht an dem ersten Bogen eines nachfolgenden Riesstapels, sondern an dem letzten Bogen des vorangehenden Riesstapels befestigt.

Vorzugsweise sollten die Zählstreifen im Bereich der vorn liegenden Querkante der Bögen und über diese nach vorn vorstehend angebracht werden. Diese Anbringung hat den Vorteil, daß die Zählstreifen an den frei zugänglichen Seiten der Bogenstapel herausragen, und zwar auch dann, wenn in der Vorrichtung nebeneinander mehrere Bogenströme zu dann nebeneinander angeordneten Bogenstapeln verarbeitet werden.

In weiterer Ausbildung der Erfindung ist vorgesehen, daß die Zählstreifen zunächst in Form eines Zählstreifenbandes zugeführt werden, das aus einem Trägerband und darauf aufgeklebten, voneinander getrennten Zählstreifen besteht, und daß jeweils ein Zählstreifen vor dem Aufbringen auf einen Bogen von dem Trägerband abgelöst wird. Dabei kann für das Trägerband silikonisiertes Papier verwendet werden, von dem sich ein Zählstreifen leicht ablösen läßt. Es kann besonders präzise gearbeitet werden, wenn der jeweilige Zählstreifen nach dem Ablösen zunächst durch Unterdruck gehalten und dann durch Überdruck auf den Bogen pneumatisch angedrückt wird. Vorzugweise sollten die Zählstreifen quer zur Transportrichtung des Bogenstroms zugeführt werden.

Es sollten vorteilhafterweise Zählstreifen verwendet werden, die mit einem Klebstoff versehen sind, der ein rückstandsloses Ablösen der Zählstreifen vom Bogen zuläßt. Solche Klebstoffe sind bekannt und werden beispielsweise bei Haftzetteln oder dergleichen angewandt.

Was die Vorrichtung angeht, wird die der Erfindung zugrunde liegende Aufgabe dadurch gelöst, daß der Speicher der Zählstreifenzuführeinrichtung einseitig und dort teilweise mit einem Haftklebstoff versehene Zählstreifen enthält und daß die Ausbringeinrichtung derart mit der Zähleinrichtung synchronisiert ist, daß jeweils ein Zählstreifen auf dem letzten Bogen für einen Riesstapel in der Weise aufgeklebt wird, daß der über diesen Bogen vorstehende Bereich des Zählstreifens klebstofffrei ist.

Dabei liegt es im Rahmen der Erfindung, daß - wie im Stand der Technik bekannt - durch die Fördereinrichtung auch mehrere Bogenströme parallel zueinander in Richtung auf die Stapeleinrichtung transportiert werden können. In diesen Fällen ist für jeden Bogenstrom eine eigene Zählstreifenzuführeinrichtung vorgesehen.

In weiterer Ausgestaltung der Erfindung ist vorgesehen, daß der Speicher ein Zählstreifenband enthält, das aus einem Trägerband und darauf aufgeklebten Zählstreifen besteht, und daß die Ausbringeinrichtung eine Trenneinrichtung zum intermittierenden Ablösen jeweils eines Zählstreifens hat. Dabei sollte die Ausbringeinrichtung eine Ansaugeinrichtung zum Halten eines Zählstreifens nach dem Ablösen vom Trägerband sowie eine Blaseinrichtung zum pneumatischen Andrücken des Zählstreifens aufweisen.

Als Zählgerät kommt insbesondere ein Schuppenzählgerät in Frage, das optisch auf den Schattenwurf der Voderkanten der Bögen anspricht, jedoch mit einem Impulszähler derart gekoppelt ist, daß nur nach einer bestimmten Anzahl von Bögen ein Ausbringvorgang angesteuert wird. Dieses Schuppenzahlgerät sollte direkt in oder an der Ausbringeinrichtung angeordnet sein.

Alternativ dazu kann vorgesehen sein, daß zusätzlich zu der meist schon am Querschneider vorhandenen Zähleinrichtung ein Sensor zur Erfassung der Vorderkanten der Bögen vorgesehen ist, der mit der Zähleinrichtung und der Ausbringeinrichtung derart zusammenwirkt, daß die Ausbringeinrichtung erst dann zwecks Aufbringen des Zählstreifens angesteuert wird, wenn die Zähleinrichtung die Förderung der vorgesehenen Anzahl von Bogen meldet und der Sensor den für die Aufbringung des Zählstreifens bestimmten Bogen erfaßt hat. Solche Sensoren sprechen optisch auf den von der Vorderkante des jeweiligen Bogens erzeugten Schattenwurf an und ermöglichen insbesondere dann, wenn der Sensor an der Zählstreifenzuführeinrichtung direkt angebracht ist, eine besonders präzise Aufbringung des Zählstreifens auf dem jeweiligen Bogen.

Gegenstand der Erfindung ist ferner ein Zählstreifenband, das bei dem Verfahren und der Vorrichtung, wie es vorstehend beschrieben ist, zur Anwendung kommt. Nach der Erfindung zeichnet sich dieses Zählstreifenband dadurch aus, daß es in regelmäßigen Abständen einen Bereich mit Haftklebstoffauftrag aufweist, wobei der Mittenabstand der Bereiche der vorgesehenen Länge eines Zählstreifens entspricht. Vorzugsweise sollte der freie Abstand zwischen zwei Bereichen die halbe Länge eines Zählstreifens nicht überschreiten.

Alternativ dazu kann das Zählstreifenband auch aus einem Trägerband, vorzugsweise einem silikonisierten Papierband, und darauf aufgeklebten, voneinander getrennten Zählstreifen bestehen, wobei die Zählstreifen nur teilweise mit Haftklebstoff versehen sind. Dabei sollten die Zählstreifen derart auf dem Trägerband befestigt sein, daß der klebstofffreie Bereich und der mit Haftklebstoff versehene Bereich quer zur Laufrichtung des Trägerbandes nebeneinander angeordnet sind.

In der Zeichnung ist die Erfindung an Hand eines schematisch dargestellten Ausführungsbeispiels näher veranschaulicht. Es zeigen:
- Figur (1): eine Vorrichtung zum Ablegen von Papierbögen in teilweiser Schrägansicht,
- Figur (2): die Vorrichtung gemäß Figur (1) in der Seitenansicht,
- Figur (3): einen Vertikalschnitt durch eine Zählstreifenzuführeinrichtung und
- Figur (4): eine Draufsicht auf einen Teil eines Zählstreifenbandes.

Die in den Figuren (1) und (2) dargestellte Vorrichtung (1) weist eine Fördereinrichtung (2) mit einem über zwei Umlenkwalzen (3, 4) umlaufenden Förderband (5) auf. Am in Förderrichtung (Pfeil A) liegenden Ende der Fördereinrichtung (2) befindet sich eine Stapeleinrichtung, die hier lediglich durch auf einer Palette (6) ruhende Papierbogenstapel (7, 8, 9) angedeutet ist. Der vorrichtungsmäßige Teil der Stapeleinrichtung ist hier aus Gründen der Übersicht weggelassen. Er entspricht den bekannten Stapeleinrichtungen.

Der Fördereinrichtung (2) vorgeschaltet ist ein Bandförderer (10̸) (Figur 2), der sich an einen hier nicht näher dargestellten Querschneider anschließt. Mittels dieses Bandförderers (10̸) werden Papierbögen - beispielhaft mit (11) bezeichnet - derart transportiert, daß sie einen gewissen Abstand zueinander haben. Die Papierbögen (11) werden dann auf die Fördereinrichtung (2) übergeben. Da deren Transportgeschwindigkeit geringer ist als die des Bandförderers (10̸), legen sich die Papierbögen (11) schuppenförmig übereinander, so daß jeweils nur die vorderen Bereiche frei liegen und die hinteren Bereiche durch den jeweils nachfolgenden Papierbogen (11) abgedeckt sind.

Die Papierbögen (11) gelangen dann zu der Stapeleinrichtung und werden dort auf die schon vorhandenen Papierbogenstapel (7, 8, 9) aufgelegt. Im vorliegenden Fall werden durch den Bandförderer (10̸) und die Fördereinrichtung (2) drei nebeneinander liegende Papierbogenströme (12, 13, 14) gefördert, so daß sich in der Stapeleinrichtung drei Papierbogenstapel (7, 8, 9) bilden.

Oberhalb der Papierbogenströme (12, 13, 14) ist jeweils eine Zählstreifenzuführeinrichtung (15, 16, 17) angeordnet. Eine der Zählstreifenzuführeinrichtung (15, 16, 17) ist in Figur (3) detailliert dargestellt.

Die Figur (3) zeigt die Zählstreifeneinrichtung (15), gesehen in Förderrichtung des zugehörigen Papierbogenstroms (12) und nach Abnahme der Vorderwandung. Im oberen Bereich ist eine Speicherrolle (18) drehbar gelagert, auf die ein Zählstreifenband (19) aufgerollt ist. Das Zählstreifenband (19) wird über einen schwenkbar gelagerten Tänzerarm (20̸) und zwei Umlenkrollen (21, 22) zu einer Ablöseeinrichtung (23) geführt. Die Ablöseeinrichtung (23) besteht im wesentlichen aus einem Andrückblech (24) und einem Umlenksteg (25) mit Ablösekante (26), wobei das Zählstreifenband (19) in den keilförmigen Raum zwischen Andrückblech (24) und Umlenksteg (25) eingeführt und um die Ablösekante (26) herumgeführt wird.

Wie aus Figur (4) zu ersehen ist, weist das Zählstreifenband (19) ein Trägerband (27) auf, das aus einem dünnen, silikonisierten Papier besteht. Auf das Trägerband (27) sind in Abständen zueinander Zählstreifen - beispielhaft mit (28) bezeichnet - aufgeklebt, und zwar hintereinander und mit ihrer Längsachse jeweils quer zur Laufrichtung bzw. Längsrichtung des Trägerbandes (27). Die Zählstreifen (28) haften an dem Trägerband (27) mit Bereichen - beispielhaft mit (29) bezeichnet -, welche auf der dem Trägerband (27) zugewandten Seite mit einem Haftklebstoff versehen sind. Die Bereich (29) nehmen jeweils eine Hälfte des Zählstreifens (28) ein. Die jeweils in Längsrichtung des Zählstreifens (28) neben dem Bereich (29) liegende Hälfte - beispielhaft mit (30̸) bezeichnet - ist klebstofffrei, haftet also nicht an dem Trägerband (27). Die Zählstreifen (28) sind wesentlich steifer als das Trägerband (27).

Bei der Umlenkung des Zählstreifenbandes (19) über die Ablösekante (26) des Umlenksteges (25) löst sich der Zählstreifen (28) vom Trägerband (27) und gelangt so unter einen Stempel (31) (Figur 3). Der Stempel (31) hängt an der Kolbenstange (32) eines pneumatisch betriebenen Druckzylinders (33), der an der Zählstreifenzuführeinrichtung (15) befestigt ist. Der Stempel (31) kann über entsprechende Düsen an seiner Unterseite abwechselnd mit Luftunterdruck und mit Luftüberdruck beaufschlagt werden, und zwar mit Hilfe einer nicht dargestellten, flexiblen Vakuumzuführleitung und einer Druckluftzuführleitung.

Nach dem Ablösen des Zählstreifens (28) wird dieser an der Unterseite des Stempels (31) mittels Vakuum festgehalten. Das dann zählstreifenlose Trägerband (27) wird unter dem Umlenksteg (25) waagerecht zu einer weiteren Umlenkrolle (37) und dann zu einer Wickelrolle (38) geführt, die von einem Wickelmotor (39) angetrieben ist. Der Wickelmotor (39) wirkt mit einer Lichtschranke (40̸) zusammen, die die Lücken zwischen zwei Zählstreifen (28) erfaßt und den Wickelmotor (39) so steuert, daß er das Zählstreifenband (19) intermittierend nur jeweils um einen Betrag transportiert, der dem Abstand zwischen zwei Lücken, d.h. im wesentlichen der Breite eines Zählstreifens (28) entspricht.

Die Steuerung der Zählstreifenzuführeinrichtung (15) - und damit parallel auch der damit identischen Zählstreifenzuführeinrichtungen (16, 17) wird wie folgt durchgeführt.

Wie aus Figur (2) zu ersehen ist, ist im Bereich des Bandförderers (10̸) ein optisch arbeitender Abtastkopf (41) angeordnet, der jeweils die Lücken (42) zwischen zwei Papierbögen (11) erfaßt. Der Abtastkopf (41) gibt eine der Anzahl der den Abtastkopf (41) passierenden Bögen entsprechende Anzahl von Impulsen über eine Leitung (43) an einen Impulszähler (44) ab. Nach einer entsprechenden Anzahl von Eingangsimpulsen gibt dieser Impulszähler (44) ein Ausgangssignal ab, das über die Leitung (45) - durch ein entsprechendes Glied verzögert - an die Zählstreifenzuführeinrichtung (15) gegeben wird. Aufgrund dieses Ausgangsimpulses wird der Wickelmotor (39) in Gang gesetzt, wodurch das Zählstreifenband (19) um den Abstand zweier benachbarter Lücken beidseits eines Zählstreifens (28) transportiert wird. Dabei löst sich im Bereich der Ablöseeinrichtung (23) eines der Zählstreifen (28) von dem Trägerband (27), gelangt unter den Stempel (31) und wird dann durch Vakuumbeaufschlagung dort zunächst festgehalten. Die Zeitverzögerung im Impulszähler (44) ist dabei so bemessen, daß der Ausgangsimpuls gesendet wird, wenn der Papierbogen (11), welcher dem für das Aufbringen des Zählstreifens (28) bestimmten Papierbogen (11), vorangeht, gerade die Zählstreifenzuführeinrichtung (15) passiert.

An dem Stempel (31) ist ein Bogenerkennungssensor (46) angebracht, der ebenfalls optisch arbeitet und auf den von den Vorderkanten der Papierbögen (11) erzeugten Schattenwurf anspricht. Dieser ist normalerweise steuerungsmäßig blockiert. Mit Eingang des Ausgangssignals von dem Impulszähler (44) wird der Bogenerkennungssensor (46) aktiviert d.h. in die Steuerung eingebunden, und zwar in der Weise, daß bei Erfassung der Vorderkante des nächstfolgenden und für die Anbringung eines Zählstreifens (28) bestimmten Papierbogens (11) der Stempel (31) durch entsprechende Betätigung des Druckzylinders (33) bis nahe an den Papierbogenstrom (12) abgesenkt wird. Dann wird die Unterseite des Stempels (31) mit Druckluft beaufschlagt, wodurch der zunächst an dem Stempel (31) haftende Zählstreifen (28) auf den gerade passierenden Papierbogen pneumatisch aufgedrückt wird. Dabei kann die Steuerung so exakt eingestellt werden, daß der Zählstreifen (28) mit dem gesamten, mit Haftklebstoff versehenen Bereich (29) auf der Oberseite des betreffenden Papierbogens (11) aufgedrückt wird, so daß die klebstofffreie Hälfte (30̸) nach vorn über die Vorderkante des Papierbogens (11) vorsteht.

In entsprechender Weise werden auch die beiden übrigen Zählstreifenzuführeinrichtungen (16, 17) gesteuert, so daß sie die Zählstreifen (47, 48) (Figur 1) in gleicher Weise auf vorgesehene Papierbögen (11) aufdrücken. Nach dem Ablegen der Papierbögen (11) auf den Papierstapel (7, 8, 9) ragen die Zählstreifen (27, 47, 48) aus den Papierbogenstapeln (7, 8, 9) heraus (Figur 2) und begrenzen jeweils einen Riesstapel, beispielhaft mit (49) bezeichnet.

## Patentansprüche

1. Verfahren zum Einbringen eines Zählstreifens (28, 47, 48) in ein Bogenstapel (7), insbesondere Papierbogenstapel, bei dem nacheinander Bögen (11) in einem fortlaufenden Bogenstrom (12, 13, 14) herantransportiert und gezahlt sowie zu einem Bogenstapel (7) aufeinandergelegt werden, wobei beim Herantransport der Bögen (11) jeweils nach einer bestimmten Anzahl zwecks Kennzeichnung eines Riesstapels (49) ein Zählstreifen (28, 47, 48) derart an einem im Bogenstrom (12, 13, 14) befindlichen Bogen (11) angebracht wird, daß er im Bogenstapel (7) zwischen zwei Riesstapel (49) und aus dem Bogenstapel (7, 8, 9) teilweise herausragend zu liegen kommt,
dadurch gekennzeichnet, daß auf den jeweils zuletzt herangeführten Bogen (11) für einen Riesstapel (49) ein einseitig und dort nur teilweise mit einem Haftklebstoff versehener Zählstreifen (28, 47, 48) obenseitig derart aufgeklebt wird, daß der über diesen Bogen (11) vorstehende Teil des Zählstreifens (28, 47, 48) klebstofffrei ist.

2. Verfahren nach Anspruch (1),
dadurch gekennzeichnet, daß die Zählstreifen (28, 47, 48) im Bereich der vorn liegenden Querkanten der Bögen (11) und über diese nach vorn vorstehend angebracht werden.

3. Verfahren nach Anspruch (1) oder (2),
dadurch gekennzeichnet, daß die Zählstreifen (28, 47, 48) zunächst in Form eines Zählstreifenbandes (19) zugeführt werden, das aus einem Trägerband (27) und darauf aufgeklebten, voneinander getrennten Zählstreifen (28, 47, 48) besteht, und daß jeweils ein Zählstreifen (28, 47, 48) vor dem Aufbringen auf einem Bogen (11) von dem Trägerband (27) abgelöst wird.

4. Verfahren nach Anspruch (3),
dadurch gekennzeichnet, die der jeweilige Zählstreifen (28, 47, 48) nach dem Ablösen zunächst durch Unterdruck gehalten und dann durch Überdruck auf den Bogen (11) pneumatisch angedrückt wird.

5. Verfahren nach Anspruch (4),
dadurch gekennzeichnet, daß die Zählstreifen (28, 47, 48) quer zur Transportrichtung des Bogenstroms (12, 13, 14) zugeführt werden.

6. Verfahren nach einem der Ansprüche (1) bis (5),
dadurch gekennzeichnet, daß Zählstreifen (28, 47, 48) verwendet werden, die mit einem Haftklebstoff versehen sind, der ein rückstandsloses Ablösen der Zählstreifen (28, 47, 48) vom Bogen (11) zuläßt.

7. Vorrichtung zur Durchführung des Verfahrens nach einem der Ansprüche (1) bis (6),
mit einer Fördereinrichtung (10̸) zum Herantransportieren der Bögen (11) in einem fortlaufenden Bogenstrom (12, 13, 14), einer Zähleinrichtung (41, 44) zum Zählen der Bögen (11) und einer Stapeleinrichtung (6) am Ende der Fördereinrichtung (10̸) zum Sammeln der Bögen (11) zu einem Bogenstapel (7, 8, 9) sowie mit einer der Fördereinrichtung (10̸) zugewandten Zählstreifenzuführeinrichtung (15, 16, 17), die einen Speicher (18) für die Zählstreifen (28, 47, 48) und eine Ausbringeinrichtung (31) zum Anbringen der Zählstreifen (28, 47, 48) an den Bögen (11) aufweist, wobei die Zählstreifenzuführeinrichtung (15, 16, 17) mit der Zähleinrichtung (41, 44) derart zusammenwirkt, daß jeweils ein Zählstreifen (28, 47, 48) nach einer bestimmten Anzahl von Bögen (11) derart an einem im Bogenstrom (12, 13, 14) befindlichen Bogen (11) angebracht wird,
daß er im Bogenstapel (7, 8, 9) zwischen zwei Riesstapel (49) und aus dem Bogenstapel (7, 8, 9) teilweise herausragend zu liegen kommt,
dadurch gekennzeichnet, daß der Speicher (18) der Zählstreifenzuführeinrichtung (15, 16, 17) einseitig und dort teilweise mit einem Haftklebstoff versehene Zählstreifen (28, 47, 48) enthält und daß die Ausbringeinrichtung (31) derart mit der Zähleinrichtung synchronisiert ist, daß jeweils ein Zählstreifen (28, 47, 48) auf dem letzten Bogen (11) für einen Riesstapel (49) obenseitig in der Weise aufgeklebt wird, daß der über diesen Bogen (11) vorstehende Bereich des Zählstreifens (28, 47, 48) klebstofffrei ist.

8. Vorrichtung nach Anspruch (7),
dadurch gekennzeichnet, daß die Zählstreifenzuführeinrichtung (15, 16, 17) derart ausgebildet ist, daß die Zählstreifen (28, 47, 48) quer zur Laufrichtung des Bogenstroms (12, 13, 14) zugeführt werden.

9. Vorrichtung nach Anspruch (7) oder (8),
dadurch gekennzeichnet, daß der Speicher (18) ein Zählstreifenband (19) enthält, das aus einem Trägerband (27) und darauf aufgeklebten, voneinander getrennten Zählstreifen (28, 47, 48) besteht, und daß die Ausbringeinrichtung (31) eine Trenneinrichtung (23) zum intermittierenden Ablösen jeweils eines Zählstreifens (28, 47, 48) hat.

10. Vorrichtung nach Anspruch (9),
dadurch gekennzeichnet, daß die Ausbringeinrichtung eine Ansaugeinrichtung (31, 34) zum Halten eines Zählstreifens (28, 47, 48) nach dem Ablösen vom Trägerband (27) sowie eine Blaseinrichtung (31, 35) zum pneumatischen Andrücken des Zählstreifens (28, 47, 48) aufweist.

11. Vorrichtung nach einem der Ansprüche (7) bis (10̸),
dadurch gekennzeichnet, daß die Zähleinrichtung als Schuppenzählgerät ausgebildet ist.

12. Vorrichtung nach Anspruch (11),
dadurch gekennzeichnet, daß das Schuppenzählgerät in oder an der Ausbringeinrichtung angeordet ist.

13. Vorrichtung nach einem der Ansprüche (7) bis (10̸),
dadurch gekennzeichnet, daß ein Sensor (46) zur Erfassung der Bögen (11) vorgesehen ist, der mit der Zähleinrichtung (41, 44) und der Ausbringeinrichtung derart zusammenwirkt, daß die Ausbringeinrichtung erst dann zwecks Aufbringung des Zählstreifens (28, 47, 48) angesteuert wird, wenn die Zähleinrichtung die Förderung der vorgesehenen Anzahl von Bögen (11) meldet und der Sensor (46) den für die Aufbringung des Zählstreifens (28, 47, 48) bestimmten Bogen (11) erfaßt hat.

14. Vorrichtung nach Anspruch (13),
dadurch gekennzeichnet, daß der Sensor (46) an der Zählstreifenzuführeinrichtung (15, 16, 17) angebracht ist.

15. Zählstreifenband zur Durchführung des Verfahrens nach einem der Ansprüche (1) bis (6) und zum Betrieb der Vorrichtung nach einem der Ansprüche (7) bis (14),
dadurch gekennzeichnet, daß das Zählerstreifenband in regelmäßigen Abständen einen Bereich mit Klebstoffauftrag aufweist, wobei der Mittenabstand der Bereiche der vorgegebenen Länge eines Zählstreifens (28, 47, 48) entspricht.

16. Zählstreifenband zur Durchführung des Verfahrens nach einem der Ansprüche (1) bis (6) und zum Betrieb der Vorrichtung nach einem der Ansprüche (7) bis (14),
dadurch gekennzeichnet, daß das Zählstreifenband (19) aus einem Trägerband (27) und darauf aufgeklebten, voneinander getrennten Zählstreifen (28, 47, 48) besteht, wobei die Zählstreifen (28, 47, 48) nur teilweise mit Klebstoff versehen sind.

17. Zählstreifenband nach Anspruch (16),
dadurch gekennzeichnet, daß die Zählstreifen (28, 47, 48) derart auf dem Trägerband (27) befestigt sind, daß der klebstofffreie Bereich (30̸) und der mit Klebstoff versehene Bereich (29) quer zur Laufrichtung des Trägerbandes (27) nebeneinander angeordnet sind.

## Claims

1. Process for insertion of counting strip (28, 47, 48) Into a sheet stack (7), especially a paper sheet stack, where sheets (11) are supplied in a continuing stream of sheets (12, 13, 14) and are counted and stacked up to form a sheet stack (7), and as the sheets (11) are fed in, following a certain number of them, for the purpose of marking a ream stack (49), a counting strip (28, 47, 48) is attached to a sheet (11) that is in the sheet stream (12, 13, 14), so that it comes to lie in the sheet stack (7) between two ream stacks (49) and partly protruding from the sheet stack (7, 8, 9),
characterized in that, on the last-fed sheet (11) for one ream stack (49), a counting strip (28, 47, 48), provided unilaterally and only partly provided with adhesive substance, is glued on the top side so that the part of the counting strip (28, 47, 48) that protrudes over this sheet (11) will have no adhesive substance.

2. Process according to claim (1),
characterized in that the counting strips (28, 47, 48) are attached in the area of the forward-lying cross-edges of the sheets (11) and protruding over them forward.

3. Process according to claim (1) or (2),
characterized in that the counting strips (28, 47, 48) initially are supplied in the form of a counting strip tape (19) that consists of a carrier tape (27) and counting strips (28, 47, 48) that are glued thereupon and that are separated from each other, and that, in each case, one counting strip (28, 47, 48) is separated from the carrier tape (27) prior to placement upon a sheet (11).

4. Process according to claim (3),
characterized in that the particular counting strips (28, 47, 48), after separation, initially are retained by under-pressure and are then pressed pneumatically upon sheet (11) by means of over-pressure.

5. Process according to claim (4),
characterized in that the counting strips (28, 47, 48) are supplied laterally with respect to the direction of transport of the sheet stream (12, 13, 14).

6. Process according to one of claims (1) to (5),
characterized in that counting strips (28, 47, 48) are used that are provided with an adhesive substance that allows complete separation of the counting strips (28, 47, 48) from sheet (11).

7. Mechanism for performance of process according to one of claims (1) to (6),
with a conveyor device (10) for feeding the sheets (11) in a continuous sheet stream (12, 13, 14), a counting device (41, 44) to count the sheets (11), a stacking device (6) at the end of the conveyor device (10) for gathering the sheets (11) into a sheet stack (7, 8, 9) and with a counting strip feeding device (15, 16, 17) that faces toward the conveyor device (10) revealing a container (18) for the counting strips (28, 47, 48) and a dispensing device (31) for the attachment of the counting strips (28, 47, 48) to the sheets (11), where the counting strip feeding device (15, 16, 17) cooperates with the counting device (41, 44) in such a manner that, each time, one counting strip (28, 47, 48), after a certain number of sheets (11), is attached to a sheet (11), located in the stream of sheets (12, 13, 14), that it comes to lie in the sheet stack (7, 8, 9) between two ream stacks (49), partly protruding from the sheet stack (7, 8, 9),
characterized in that container (18) of the counting strip feeding device (15, 16, 17) contains counting strips (28, 47, 48) provided unilaterally and partly adhering there by means of an adhesive substance, and that the dispensing device (31) is so synchronized with the counting device so that, each time one counting strip (28, 47, 48) is glued topside upon the last sheet (11) of a ream stack (49), in such a manner that the area of the counting strip (28, 47, 48) protruding over this sheet (11) does not have any adhesive substance on it.

8. Mechanism according to claim (7),
characterized in that the counting strip feeding device (15,16, 17) is so designed that the counting strips (28, 47, 48) are fed laterally with respect to the movement direction of the sheet stream (12, 13, 14).

9. Mechanism according to claim (7) or (8),
characterized in that the container (18) contains a counting strip tape (19) that consists of a carrier tape (27) and counting strips (28, 47, 48) that are glued thereupon and that are separated from each other and that the dispensing device (31) has a separating device (23) for the intermittent separation of one counting strip ( 28, 47, 48) at a time.

10. Mechanism according to claim (9),
characterized in that the dispensing device reveals a suction device (31, 34) for the purposes of retaining a counting strip (28, 47, 48) after separation from the carrier tape (27) as well as a blowing device (31, 35) for the purpose of pneumatically pressing the counting strip (28, 47, 48) on.

11. Mechanism according to one of claims (7) to (10),
characterized in that the counting device is made in the form of a scale counting instrument.

12. Mechanism according to claim (11),
characterized in that the scale counting instrument is arranged in or on the dispensing device.

13. Mechanism according to one of claims (7) to (10),
characterized in that a sensor (46) is provided for the pickup of the sheets (11), that cooperates with the counting device (41, 44) and the dispensing device in such a manner that the dispensing device is only energized for the purpose of applying the counting strip (28, 47, 48) if the counting device reports the conveyance of the planned number of sheets (11) and if the sensor (46) has detected the sheet (11) that is earmarked for the application of the counting strip (28, 47, 48).

14. Mechanism according to claim (13),
characterized in that sensor (46) is attached to the counting strip feeding device (15, 16, 17).

15. Counting strip tape for performance of process according to one of claims (1) to (6) and for operation of the mechanism according to one of claims (7) to (14),
characterized in that the counting strip tape, at regular intervals, reveals an area with adhesive substance coating, whereby the average interval between the areas corresponds to the predetermined length of a counting strip (28, 47, 48).

16. Counting strip tape for performance of process according to one of claims (1) to (6) and for operation of the mechanism according to one of claims (7) to (14),
characterized in that the counting strip tape (19) consists of a carrier tape (27) and counting strips (28, 47, 48) that are glued thereupon and that are separated from each other, while the counting strips (28, 47, 48) are provided only partly with adhesive substance.

17. Counting strip tape for performance of process according to claim (16),
characterized in that the counting strips (28, 47, 48) are so attached to the carrier tape (27) that the adhesive-substance-free area (30) and the area provided with adhesive substance (29) will be arranged next to each other as well as laterally with respect to the movement direction of the carrier tape (27).

## Revendications

1. Procédé pour insérer un ruban de comptage (28, 47, 48) dans une pile de feuilles (7), notamment une pile de feuilles de papier, selon lequel des feuilles (11) sont successivement apportées en une formation continue de feuilles (12, 13, 14) et comptées, et superposées en une pile de feuilles (7), un ruban de comptage (28, 47, 48) étant, lors du transport d'amenée des feuilles (11), afin de repérer une rame empilée (49), chaque fois apposé au bout d'un nombre donné de feuilles, sur une feuille (11) se trouvant dans la formation de feuilles (12, 13, 14), de telle sorte qu'il vient se placer dans la pile de feuilles (7) entre deux rames empilées (49) en dépassant partiellement hors de la pile de feuilles (7, 8, 9),
**caractérisé** en ce qu'un ruban de comptage (28, 47, 48), pourvu d'un seul côté et sur ce côté seulement partiellement d'un produit auto-adhésif, est collé sur le côté supérieur de la dernière feuille (11) apportée pour chaque rame empilée (49) de telle sorte que la région du ruban de comptage (28, 47, 48) qui dépasse de cette feuille (11) est dépourvue de produit adhésif.

2. Procédé selon la revendication 1, **caractérisé** en ce que les rubans de comptage (28, 47, 48) sont apposés dans la région des bords transversaux situés à l'avant des feuilles (11), en dépassant de ces bords vers l'avant.

3. Procédé selon la revendication 1 ou 2, **caractérisé** en ce que les rubans de comptage (28, 47, 48) sont initialement alimentés sous la forme d'une bande (19) de rubans de comptage, qui est constituée d'une bande porteuse (27) et de rubans de comptage (28, 47, 48) collés sur cette bande, séparés les uns des autres, et en ce qu'un ruban de comptage (28, 47, 48) est chaque fois décollé de la bande porteuse (27) avant d'être apposé sur la feuille (11).

4. Procédé selon la revendication 3, **caractérisé** en ce que le ruban de comptage respectif (28, 47, 48) est, une fois décollé, initialement maintenu par dépression puis pressé pneumatiquement sur la feuille (11) par surpression.

5. Procédé selon la revendication 4, **caractérisé** en ce que les rubans de comptage (28, 47, 48) sont alimentés transversalement à la direction de transport de la formation de feuilles (12, 13, 14).

6. Procédé selon l'une des revendications 1 à 5, **caractérisé** en ce qu'on utilise des rubans de comptage (28, 47, 48) qui sont pourvus d'un produit auto-adhésif qui autorise un décollage sans résidus des rubans de comptage (28, 47, 48) de la feuille (11).

7. Dispositif pour la mise en oeuvre du procédé selon l'une des revendications 1 à 6, avec un dispositif de transport (10) pour apporter les feuilles (11) en une formation continue de feuilles (12, 13, 14), un dispositif de comptage (41, 44) pour compter les feuilles et un dispositif d'empilage (6) à l'extrémité du dispositif de transport (10) pour rassembler les feuilles (11) en une pile de feuilles (7, 8, 9), ainsi qu'avec un dispositif d'alimentation de rubans de comptage (15, 16, 17) tourné vers le dispositif de transport (10), qui présente un magasin (18) pour les rubans de comptage (28, 47, 48) et un dispositif de distribution (31) pour apposer les rubans de comptage (28, 47, 48) sur les feuilles (11), le dispositif d'alimentation de rubans de comptage (15, 16, 17) coopérant avec le dispositif de comptage (41, 44) de telle sorte qu'un ruban de comptage (28, 47, 48) est chaque fois apposé au bout d'un nombre donné de feuilles (11), sur une feuille (11) se trouvant dans la formation de feuilles (12, 13, 14), de telle sorte qu'il vient se placer dans la pile de feuilles (7, 8, 9) entre deux rames empilées (49) en dépassant partiellement hors de la pile de feuilles (7, 8, 9),
**caractérisé** en ce que le magasin (18) du dispositif d'alimentation de rubans de comptage (15, 16, 17) contient des rubans de comptage (28, 47, 48) pourvus d'un seul côté et sur ce côté seulement partiellement d'un produit auto-adhésif, et en ce que le dispositif de distribution (31) est synchronisé avec le dispositif de comptage de telle sorte qu'un ruban de comptage (28, 47, 48) est collé sur le côté supérieur de la dernière feuille (11) pour chaque rame empilée (49) de telle sorte que la région du ruban de comptage (28, 47, 48) qui dépasse de cette feuille (11) est dépourvue de produit adhésif.

8. Dispositif selon la revendication 7, **caractérisé** en ce que le dispositif d'alimentation de rubans de comptage (15, 16, 17) est conçu de telle sorte que les ruban de comptage (28, 47, 48) sont apportés transversalement à la direction d'avancement de la formation de feuilles (12, 13, 14).

9. Dispositif selon la revendication 7 ou 8, **caractérisé** en ce que le magasin (18) contient une bande (19) de rubans de comptage qui est constituée d'une bande porteuse (27) et de rubans de comptage (28, 47, 48) collés sur cette bande, séparés les uns des autres, et en ce que le dispositif de distribution (31) possède un dispositif de séparation (23) pour le décollage intermittent d'un ruban de comptage respectif (28, 47, 48).

10. Dispositif selon la revendication 9, **caractérisé** en ce que le dispositif de distribution présente un dispositif d'aspiration (31, 34) pour maintenir un ruban de comptage (28, 47, 48) à la suite de son décollage de la bande porteuse (27), ainsi qu'un dispositif d'insufflation (31, 35) pour presser pneumatiquement le ruban de comptage (28, 47, 48) sur la feuille.

11. Dispositif selon l'une des revendications 7 à 10, **caractérisé** en ce que le dispositif de comptage est réalisé sous forme de compteur de feuilles en formation imbriquée.

12. Dispositif selon la revendication 11, **caractérisé** en ce que le compteur de feuilles en formation imbriquée est disposé dans ou sur le dispositif de distribution.

13. Dispositif selon l'une des revendications 7 à 10, **caractérisé** en ce qu'un capteur (46) est prévu pour détecter les feuilles (11), capteur qui coopère avec le dispositif de comptage (41, 44) et le dispositif de distribution de telle sorte que le dispositif de distribution n'est asservi, en vue d'apposer le ruban de comptage (28, 47, 48), que si le dispositif de comptage signale que le nombre prévu de feuilles (11) a été transporté et si le capteur (46) a détecté la feuille (11) destinée à recevoir le ruban de comptage (28, 47, 48).

14. Dispositif selon la revendication 13, **caractérisé** en ce que le capteur (46) est installé sur le dispositif d'alimentation de rubans de comptage (15, 16, 17).

15. Bande de rubans de comptage pour la mise en oeuvre du procédé selon l'une des revendications 1 à 6 et pour l'exploitation du dispositif selon l'une des revendications 7 à 14, **caractérisée** en ce que la bande de rubans de comptage présente à intervalles réguliers une région pourvue d'une couche de produit adhésif, la distance de centre à centre de ces régions correspondant à la longueur prédéfinie d'un ruban de comptage (28, 47, 48).

16. Bande de rubans de comptage pour la mise en oeuvre du procédé selon l'une des revendications 1 à 6 et pour l'exploitation du dispositif selon l'une des revendications 7 à 14, **caractérisée** en ce que la bande (19) de rubans de comptage est constituée d'une bande porteuse (27) et de rubans de comptage (28, 47, 48) collés sur cette bande, séparés les uns des autres, les rubans de comptage (28, 47, 48) n'étant que partiellement pourvus de produit adhésif.

17. Dispositif selon la revendication 16, **caractérisé** en ce que les rubans de comptage (28, 47, 48) sont fixés sur la bande porteuse (27) de telle sorte que la région (30) dépourvue de produit adhésif et la région (29) pourvue de produit adhésif sont disposées l'une à côté de l'autre transversalement à la direction d'avancement de la bande porteuse (27).
